# EUROPÄISCHE PATENTSCHRIFT

(11) **EP 2 239 753 B1**
(45) Veröffentlichungstag und Bekanntmachung des Hinweises auf die Patenterteilung: **03.12.2014**
(21) Anmeldenummer: 10003806.6
(22) Anmeldetag: 09.04.2010
(51) Int. Cl.: H01H 83/20, H01H 71/02, H01H 71/24, H01H 71/04

(54) **Fernabschaltung eines Installationsschaltgerätes**
Remote deactivation of an installation switching device
Coupure à distance d'un appareil de commutation d'installation

(30) Priorität: 09.04.2009 DE 102009016736
(43) Veröffentlichungstag der Anmeldung: 13.10.2010
(73) Patentinhaber: ABB AG, 68309 Mannheim (DE)
(72) Erfinder: Pump, Wolfgang, Dipl.-Ing., 09427 Ehrenfriedersdorf (DE); Wieland, Ralf, Dipl.-Ing., 69429 Waldbrunn (DE); Eppe, Klaus-Peter, Dipl.-Ing., 69429 Waldbrunn (DE); Siedelhofer, Bernd, Dipl.-Ing., 69121 Heidelberg (DE)

(56) Entgegenhaltungen:
- EP-A2- 0 399 283
- US-A- 4 635 013

## Beschreibung

Die Erfindung betrifft eine Auslöseeinheit zum Anbau an ein Installationsschaltgerät, mit einer Koppelvorrichtung, die eine Einschalt- und eine Auslösestellung einnehmen kann und die bei Anbau an ein Installationsschaltgerät mit einer Auslösevorrichtung des Installationsschaltgerätes koppelbar ist.

Die Erfindung betrifft weiterhin die Kombination eines Installationsschaltgerätes, insbesondere eines Leitungsschutzschalters oder eines Hauptleitungsschutzschalters, mit einer solchen Auslöseeinheit.

Eine gattungsgemäße Auslöseeinheit ist beispielsweise auch unter dem Begriff Arbeitsstromauslöser bekannt. Ein Arbeitsstromauslöser ist ein elektrisches Installationsschaltgerät, das als Zusatzmodul an einen Leitungsschutzschalter angesteckt werden kann und mit dessen Hilfe der Leitungsschutzschalter geschaltet werden kann. Die Kopplung zwischen dem Arbeitsstromauslöser und dem Leitungsschutzschalter ist so gestaltet, dass bei Auslösung des Arbeitsstromauslösers dieser den Auslösehebel des Leitungsschutzschalters in dessen Auslösestellung bringt, und den Auslösehebel des Leitungsschutzschalters ansonsten freigibt.

In der DE 10 2007 017922 A1 ist eine fernsteuerbare Stromunterbrechung beschrieben, bei der ein selektiver Hauptleitungsschutzschalter über ein Verbindungsorgan mit einem Arbeitsstromauslöser gekoppelt ist. Wenn der Arbeitsstromauslöser auslöst, wird dessen Auslösung über das Verbindungsorgan auf den Auslösehebel des Schaltwerks des selektiven Hauptleitungsschutzschalters übertragen, so dass dieser das Schaltwerk des selektiven Hauptleitungsschutzschalters entklinkt. In dieser Anwendung soll der selektive Hauptleitungsschutzschalter nach Wegfall der Auslösung des Arbeitsstromauslösers nicht sofort wieder einschaltbar sein, sondern nur durch eine dazu autorisierte Person mit einem Spezialwerkzeug. Dazu ist das Verbindungsorgan speziell ausgestaltet, so dass es nach Wegfall der Auslösung des Arbeitsstromauslösers den Auslösehebel des selektiven Hauptleitungsschutzschalters in dessen Entklinkungsstellung festhält, so lange, bis mit dem Spezialwerkzeug entweder der Arbeitsstromauslöser oder der selektive Hauptleitungsschutzschalter wieder zurückgesetzt werden. Jedoch ist es dazu erforderlich, dass sich Personal zu dem Ort der Schalthandlung begibt, was entsprechend aufwändig ist.

US 4 635 013 A offenbart eine Auslöse einheit zum Aubau an ein Installationsschaltgerät gemäß dem Oberbegriff des Anspruchs 1.

Es ist daher die Aufgabe der vorliegenden Erfindung, eine gattungsgemäße Auslöseeinheit so weiterzubilden, dass mit ihrer Hilfe der angebaute Leitungsschutzschalter sowohl ferngesteuert ausgeschaltet sowie zum Wiedereinschalten freigegeben werden kann. Es ist weiterhin eine Aufgabe der vorliegenden Erfindung, eine Kombination eines Leitungsschutzschalters mit einer Auslöseeinheit anzugeben, bei der der Leitungsschutzschalter sowohl durch die Auslöseeinheit ferngesteuert ausgeschaltet sowie zum Wiedereinschalten freigegeben werden kann.

Bezüglich der Auslöseeinheit wird die Aufgabe gelöst durch eine gattungsgemäße Auslöseeinheit mit den kennzeichnenden Merkmalen des Anspruchs 1. bezüglich der Kombination aus Leitungsschutzschalter und Auslöseeinheit wird die Aufgabe gelöst durch Anspruch 12.

Erfindungsgemäß also umfasst die Auslöseeinheit einen Signalstrompfad, der ein Schlagankersystem enthält, sowie eine Übertragungsbaugruppe, die einen Übertragungshebel und ein Steuerteil enthält, wobei der Übertragungshebel eine erste und eine zweite Schaltstellung einnehmen kann und mit der Koppelvorrichtung so zusammenwirkt, dass in der zweiten Schaltstellung des Übertragungshebels die Koppelvorrichtung in ihrer Auslösestellung gehalten ist, und wobei das Schlagankersystem den Übertragungshebel bei Stromfluss im Signalstrompfad betätigt und bei Unterbrechung des Stromflusses freigibt, und wobei der Übertragungshebel in einer Steuerkurve des Steuerteils geführt ist, so dass bei aufeinanderfolgenden Betätigungen des Übertragungshebels dieser abwechselnd in der ersten und der zweiten Schaltstellung gehalten ist.

Die Auslöseeinheit kann von einer entfernt liegenden Stelle aus ein Auslösesignal bekommen, das in Form eines elektrischen Stromes durch den Signalstrompfad fließt. Auf einen ersten Stromimpuls hin bringt das Schlagankersystem den Übertragungshebel in die zweite Schaltstellung, in der die Koppelvorrichtung in ihrer Auslösestellung gehalten und damit das Schaltwerk eines angebauten Leitungsschutzschalters entklinkt ist. Gleichzeitig wird der Übertragungshebel in einer Steuerkurve des Steuerteils geführt. Die erfindungsgemäße Kurvensteuerung arbeitet ähnlich wie bei einer Kugelschreiber-Mechanik. Nach einer ersten Auslenkung des Übertragungshebels wird dieser durch die Kurvensteuerung in einer ersten Rastung gehalten, so dass der Übertragungshebel in der zweiten Schaltstellung festgehalten ist, auch wenn der Stromimpuls im Signalstrompfad nicht mehr anliegt und das Schlagankersystem daher nicht mehr auf den Übertragungshebel einwirkt, so dass dieser vom Schlagankersystem wieder freigegeben ist. Dadurch bleibt dann auch über die Koppelvorrichtung das Schaltwerk des angebauten Leitungsschutzschalters entklinkt. Ein Einschalten des Leitungsschutzschalters von Hand kann nicht erfolgen.

Um den Leitungsschutzschalter zum Wiedereinschalten freizugeben, muss der Übertragungshebel in seine erste Schaltstellung zurückgebracht werden. Das geschieht erfindungsgemäß durch einen zweiten Stromimpuls im Signalstrompfad. Der zweite Stromimpuls veranlasst das Schlagankersystem, erneut auf den Übertragungshebel einzuwirken. Die Kurvensteuerung sorgt dafür, dass der Übertragungshebel nach dem zweiten Kraftstoß des Schlagankers in eine zweite Rastung fällt und dort gehalten ist, so dass jetzt der Übertragungshebel wieder in seiner ersten Schaltstellung gehalten bleibt, auch wenn der Stromimpuls im Signalstrompfad nicht mehr anliegt. Jetzt ist das Schaltwerk des angebauten Leitungsschutzschalters über die Koppelvorrichtung wieder zum Verklinken freigegeben, es verklinkt und der Leitungsschutzschalter kann von Hand wieder eingeschaltet werden.

Bei einem erneuten Stromimpuls im Signalstrompfad würde das Spiel von vorne beginnen, der Übertragungshebel gelangt wieder in seine zweite Schaltstellung und wird dort aufgrund der Kurvensteuerung festgehalten, bis ein erneuter Stromimpuls ihn wieder in die erste Schaltstellung zurückbewegt.

Wie oben erläutert, ist eine erfindungsgemäße Auslöseeinheit also in der Lage, ferngesteuert einen angeschlossenen Leitungsschutzschalter auszuschalten und ein Wiedereinschalten von Hand zu verhindern, bis das Wiedereinschalten durch einen Stromimpuls in dem Signalstrompfad wieder zugelassen wird.

Weitere vorteilhafte Ausgestaltungen und Verbesserungen der Erfindung sowie weitere Vorteile sind den Unteransprüchen zu entnehmen.

Gemäß einer vorteilhaften Ausführungsform der Erfindung ist der Schaltzustand der Auslöseeinheit durch eine Schaltstellungsanzeige von außen ablesbar, so dass bei einem Ausschalten des Leitungsschutzschalters eine Bedienperson visuell feststellen kann, ob der Leitungsschutzschalter von der Auslöseeinheit oder aufgrund eines Über- oder Kurzschlussstromes ausgelöst wurde.

Gemäß einer vorteilhaften Ausführungsform der Erfindung ist der Übertragungshebel ein Doppelarmhebel, dessen erster Arm von dem Schlagankersystem beaufschlagbar ist und dessen zweiter Arm der Kopplung mit der Koppelvorrichtung dient.

Gemäß einer vorteilhaften Ausführungsform der Erfindung ist an den Übertragungshebel ein Steuerhebel angelenkt, dessen freies Ende mittels eines Kuppelelementes in einer Rasthaltungen bildenden Herzkurve des Steuerteils geführt ist. Kurvensteuerung mittels Herzkurve ist eine mögliche Ausführungsform zur Realisierung der genannten Funktion, sie ist sehr einfach herzustellen.

Gemäß einer vorteilhaften Ausführungsform der Erfindung wirkt der zweite Arm des Übertragungshebels über einen verschieblich gelagerten Zwischenhebel auf die Koppelvorrichtung.

Gemäß einer vorteilhaften Ausführungsform der Erfindung umfasst dass die Koppelvorrichtung einen drehbar gelagerten Kuppelhebel.

Gemäß einer vorteilhaften Ausführungsform der Erfindung umfasst die Auslöseeinheit ein Isolierstoffgehäuse mit einer Breitseite, mit der es an die Breitseite eines Installationsschaltgerätes angereiht werden kann.

Gemäß einer vorteilhaften Ausführungsform der Erfindung entspricht die Außenkontur des Isolierstoffgehäuses der Außenkontur des Installationsschaltgerätes.

Gemäß einer vorteilhaften Ausführungsform der Erfindung sind der Signalstrompfad und das Schlagankersystem der Auslöseeinheit aufgebaut wie der Hauptstrompfad und das Schlagankersystem des Installationsschaltgerätes.

Gemäß einer vorteilhaften Ausführungsform der Erfindung durchgreift die Koppelvorrichtung die Breitseite des Isolierstoffgehäuses an einer seitlichen Öffnung.

Gemäß einer vorteilhaften Ausführungsform der Erfindung umfasst das Schlagankersystem eine Spule mit Kern und einem beweglichen Anker, der mit einem Stößel gekoppelt ist, wobei bei Stromfluss im Signalstrompfad der Anker den Stößel gegen den Übertragungshebel schlägt.

Ein erfindungsgemäßes Installationsschaltgerät ist insbesondere ein Leitungsschutzschalter oder ein selektiver Hauptleitungsschutzschalter, mit einer daran angereihten Auslöseeinheit, wobei die Auslöseeinheit eine Koppelvorrichtung hat, die eine Einschalt- und eine Auslösestellung einnehmen kann und die mit der Auslösevorrichtung des Installationsschaltgerätes gekoppelt ist, wobei die Auslöseeinheit einen Signalstrompfad umfasst, der ein Schlagankersystem enthält, sowie eine Übertragungsbaugruppe, die einen Übertragungshebel und ein Steuerteil enthält, wobei der Übertragungshebel eine erste und eine zweite Schaltstellung einnehmen kann und mit der Koppelvorrichtung so zusammenwirkt, dass in der zweiten Schaltstellung des Übertragungshebels die Koppelvorrichtung in ihrer Auslösestellung gehalten ist, wobei das Schlagankersystem den Übertragungshebel bei Stromfluss im Signalstrompfad betätigt und bei Unterbrechung des Stromflusses freigibt , und wobei der Übertragungshebel in einer Steuerkurve des Steuerteils geführt ist, so dass bei aufeinanderfolgenden Betätigungen des Übertragungshebels dieser abwechselnd in der ersten und der zweiten Schaltstellung gehalten ist.

Anhand der Zeichnungen, in der ein Ausführungsbeispiel der Erfindung dargestellt ist, soll die Erfindung sowie weitere vorteilhafte Ausgestaltungen und Verbesserungen der Erfindung näher erläutert und beschrieben werden.

Es zeigt
- Figur 1: die Einsicht in eine erfindungsgemäße Auslöseeinheit, sowie
- Figur 2: die Steuerkurve als Herzerzkurve in dem Steuerteil

Es werde zunächst die Figur 1 betrachtet. Die Auslöseeinheit 1 hat ein Isolierstoffgehäuse 9, welches als Schalengehäuse aus zwei Halbschalen zusammengesetzt ist und in seiner Umfangskontur und seinen Abmessungen dem Isolierstoffgehäuse eines selektiven Hauptleitungsschutzschalters entspricht, wie er beispielsweise in der DE 10 2008 117472 A1 beschrieben ist. In der Fig. 1 ist die obere Halbschale abgenommen, so dass das Innere der Auslöseeinheit 1 sichtbar wird.

Die Auslöseeinheit 1 ist an einen selektiven Hauptleitungsschutzschalter entweder rechts oder links anbaubar, vorzugsweise wird sie rechts angebaut.

Das Isolierstoffgehäuse 9 hat eine Frontseite 94, Schmalseiten 93, 92, Breitseiten und eine Befestigungsseite. Bezüglich der Gestaltung der Befestigungsseite und der dort vorgesehenen Baugruppen zur Befestigung der Auslöseeinheit 1 auf Stromschienen in einem Zählerkasten einer Installationsverteilung entspricht es ebenfalls dem Gehäuse eines selektiven Hauptleitungsschutzschalters.

Zwischen einer Eingangsklemme 25 an einer Schmalseite und einer Ausgangsklemme, von der in der Fig. 1 nur der Klemmenbetätigungshebel 26 zu sehen ist, verläuft ein dem Hauptstrompfad eines selektiven Hauptleitungsschutzschalters nachempfundener Signalstrompfad, in dem ein Magnetsystem, auch Schlagankersystem, 5 sich befindet. Dieses umfasst einen Magnetkreis mit einer Spule 51, einem Kern, einem beweglichen Anker und einem Stößel, letztgenannte Komponenten sind in der Fig. nicht dargestellt.

Anstelle des Kontakthebels eines selektiven Hauptleitungsschutzschalters befindet sich, drehbar an einer gehäusefesten Achse 91 gelagert, ein Übertragungshebel 2 als Doppelarmhebel mit einem ersten Arm 21 und einem zweiten Arm 22. Der zweite Arm 22 ist mit einem Zwischenhebel 8 in Form eines Schiebers gekoppelt. Der Schieber 8 ist parallel zur vorderen Frontseite 93 längsverschieblich gelagert. An seinem freien, der Frontseite 94 zugewandten Ende ist er mit einer Koppelvorrichtung 4 in Form eines drehbar gelagerten Auslösehebels 4 gekoppelt. Der Auslösehebel 4 durchdringt die Breitseite des Gehäuses 9 und steht, wenn die Auslöseeinheit an einen selektiven Hauptleitungsschutzschalter angebaut ist, mit dessen Auslösehebel in Wirkverbindung. Am freien Ende des ersten Arms 21 ist der Übertragungshebel 2 mit einem Steuerhebel 23 gekoppelt, dessen freies Ende ist mit einem Zapfen oder einem Bügel in einer Rasthaltungen bildenden Herzkurve 24 eines Steuerteils 7 geführt. Das Steuerteil 7 ist eine im wesentlichen flache Platte, welche im Gehäuseinneren befestigt ist. Die Platte könnte auch in der Gehäuseinnenwand einstückig angeformt und beim Spritzgießen der Gehäusehalbschale mit hergestellt werden. Die Herzkurve 24 ist im einzelnen in Fig. 2 gezeigt und ihre Funktion wird dort beschrieben.

Bei einem Stromimpuls im Signalstrompfad wird über den Stössel des Schlagankersystems der Übertragungshebel 2 entgegen dem Uhrzeigersinn verschwenkt. Dieser zieht dabei den Zwischenhebel 8 nach unten, und dieser dreht dabei den Auslösehebel 4 im Uhrzeigersinn. Der Auslösehebel 4 ist so mit dem Auslösehebel eines angebauten selektiven Hauptleitungsschutzschalters koppelbar, dass dessen Schaltwerk entklinkt und dieser dadurch ausgeschaltet wird. Über die Kurvensteuerung der Herzkurve 24 bleibt der Übertragungshebel in seiner Position entgegen dem Uhrzeigersinn gehalten, auch wenn der Stromimpuls nicht mehr anliegt und der Stößel des Schlagankersystems 5 daher wieder eingezogen ist, so dass weiterhin der Zwischenhebel 8 nach unten gezogen und der Auslösehebel 4 im Uhrzeigersinn verdreht gehalten bleibt. Der Auslösehebel 4 ist in Auslösestellung blockiert, und durch die Kopplung mit dem Auslösehebel eines angebauten selektiven Hauptleitungsschutzschalters auch dessen Auslösehebel, so dass das Schaltwerk des angebauten selektiven Hauptleitungsschutzschalters nicht wieder verklinkt und dieser nicht wieder eingeschaltet werden kann.

Erst wenn das Schlagankersystem 5 einen erneuten Stromimpuls erhält und der Stössel daraufhin erneut gegen den ersten Arm 21 des Übertragungshebels 2 schlägt, wird dieser aufgrund der Kurvensteuerung der Herzkurve 24 im Uhrzeigersinn verdreht, damit schiebt er den Zwischenhebel 8 nach oben, woraufhin der Auslösehebel 4 entgegen dem Uhrzeigersinn verdreht wird und dadurch das Schaltwerk eines angeschlossenen selektiven Hauptleitungsschutzschalters wieder verklinken kann. Der selektive Hauptleitungsschutzschalter kann nun von Hand wieder eingeschaltet werden.

Als Schaltstellungsanzeige kann eine auch im selektiven Hauptleitungsschutzschalter verwendete Schaltstellungsanzeige verwendet werden, die mit dem Zwischenhebel 8 gekoppelt ist und je nach dessen Stellung eine Platte mit einem roten und grünen Abschnitt so in einem Sichtfenster verschiebt, dass das grüne Teil der Platte sichtbar ist, wenn der Zwischenhebel nach oben gedrückt ist, und der rote Teil sichtbar ist, wenn der Zwischenhebel nach unten gezogen ist.

Die Fig. 2 zeigt im Einzelnen die Herzkurve 24 als Kulisse in dem plattenförmigen Steuerteil 7 und deren Zusammenwirken mit dem Bügel 30, der die Verbindung zu dem ersten Arm 21 des Übertragungshebels 2 herstellt. Die kulissenartige Vertiefung der Herzkurve 24 umschließt ein ebenfalls herzförmiges, erhabenes Mittelteil 31 mit einer Rastfläche 32. Die Kulisse hat sechs unterschiedliche Abschnitte, die sich im Wesentlichen in der Höhe der Bodenfläche unterscheiden.

Die Bodenfläche des ersten Abschnitts 241 ist tiefgelegt. Links an den ersten Abschnitt 241 schließt sich ein zweiter Abschnitt 242 an, dessen Bodenfläche eine ansteigende Rampe hin zu der höherliegenden Bodenfläche des dritten Abschnitts 243 bildet. Die Bodenfläche des daran anschließenden vierten Abschnitts 244 hat wieder das Niveau des ersten Abschnitts 241, so dass zwischen dem dritten Abschnitt 243 und dem vierten Abschnitt 244 eine Stufe besteht. Die Bodenfläche des anschließenden fünften Abschnitts 245 bildet eine ansteigende Rampe hin zu dem sechsten Abschnitt 246, dessen Bodenfläche etwa auf dem Niveau des dritten Abschnitts 243 liegt, so dass auch zwischen dem fünften Abschnitt 245 und dem sechsten Abschnitt 246 eine Stufe besteht.

Bei dem ersten Stromimpuls im Signalstrompfad wird, wie oben beschrieben, der Bügel 30 durch den Übertragungshebel 2 unter Einwirkung des Stößels nach oben gedrückt. Er gleitet von der Bodenfläche des ersten Abschnitts 241 über die Bodenfläche des zweiten Abschnitts 242 zur hochgelegenen Bodenfläche des dritten Abschnitts 243. Die Stufe zwischen den Bodenflächen des sechsten Abschnitts 246 und des ersten Abschnitts 241 verhindert, dass der Bügel bei der Aufwärtsbewegung in den rechten Ast der Herzkurve gleiten kann, er wird den linken Weg entlang geführt. Von der Bodenfläche des dritten Abschnitts 243 aus fällt der Bügel dann auf die Bodenfläche des vierten Abschnitts 244 herunter und wird von der V-förmigen Rastfläche 32 des Mittelteils 31 in dieser Stellung gehalten. Er kann nun nicht weiter herunterfallen, der Übertragungshebel bleibt somit in seiner zweiten Schaltstellung verrastet.

Wenn nun ein zweiter Stromimpuls folgt, so wird der Bügel 30 durch den Übertragungshebel 2 unter Einwirkung des Stößels ausgehend von seiner Verrastungslage auf der Rastfläche 32 erneut nach oben gedrückt. Er bleibt dabei auf der Bodenfläche des vierten Abschnitts 244, weil er beim Hochgleiten gegen den Absatz der höher gelegenen Bodenfläche des dritten Abschnitts 243. Jetzt gleitet der Bügel von der Bodenfläche des vierten Abschnitts 244, über die Schräge der Bodenfläche des fünften Abschnitts 245 zur hinauf zur höhergelegenen Bodenfläche des sechsten Abschnitts 246, um über die oben erwähnte Kante wieder auf die tiefer gelegene Bodenfläche des ersten Abschnitts 241 zu fallen. Der Drahtbügel 30 befindet sich nun wieder in seiner unteren Ausgangsstellung.

Die gezeigte Ausführungsform einer erfindungsgemäßen Auslöseeinheit 1 hat bezüglich der Fertigung den Vorteil, dass sehr viele Komponenten des selektiven Hauptleitungsschutzschalters verwendet werden können und nicht neu konstruiert und gefertigt werden müssen, beispielweise die Anschlussklemmen, das Magnetsystem, der Zwischenhebel 8, die Schaltstellungsanzeige. Die Auslöseeinheit 1 kann im Grunde auf derselben Fertigungslinie wie der selektive Hauptleitungsschutzschalter gefertigt werden. Es werden nicht benötigte Baugruppen, wie die Kontakthebelsysteme, die Löschkammern, die Schaltwerke, weggelassen, und ergänzt wird das Steuerteil und der Übertragungshebel.

### Bezugszeichenliste

- 1: Auslöseeinheit
- 2: Übertragungshebel
- 4: Koppelvorrichtung
- 5: Schlagankersystem
- 6: Übertragungsbaugruppe
- 7: Steuerteil
- 8: Zwischenhebel
- 9: Isolierstoffgehäuse
- 21: erster Arm
- 22: zweiter Arm
- 23: Steuerhebel
- 24: Herzkurve
- 25: Eingangsklemme
- 26: Klemmenbetätigungshebel
- 30: Bügel
- 31: Mittelteil
- 32: Rastfläche
- 51: Spule
- 91: gehäusefeste Achse
- 92: hintere Schmalseite
- 93: vordere Schmalseite
- 94: Frontseite
- 241: erster Abschnitt
- 242: zweiter Abschnitt
- 243: dritter Abschnitt
- 244: vierter Abschnitt
- 245: fünfter Abschnitt
- 246: sechster Abschnitt

## Patentansprüche

1. Auslöseeinheit (1) zum Anbau an ein Installationsschaltgerät, mit einer Koppelvorrichtung (4), die eine Einschalt- und eine Auslösestellung einnehmen kann und die bei Anbau an ein Installationsschaltgerät mit einer Auslösevorrichtung des Installationsschaltgerätes koppelbar ist, wobei
- die Auslöseeinheit (1) einen Signalstrompfad umfasst, der ein Schlagankersystem (5) enthält,
- sowie eine Übertragungsbaugruppe (6), die einen Übertragungshebel (2) und ein Steuerteil (7) enthält,
- wobei der Übertragungshebel (2) eine erste und eine zweite Schaltstellung einnehmen kann und mit der Koppelvorrichtung so zusammenwirkt, dass in der zweiten Schaltstellung des Übertragungshebels die Koppelvorrichtung (4) in ihrer Auslösestellung gehalten ist, und wobei
- das Schlagankersystem (5) den Übertragungshebel (2) bei Stromfluss im Signalstrompfad betätigt und bei Unterbrechung des Stromflusses freigibt, **dadurch gekennzeichnet, dass** der Übertragungshebel (2) in einer Steuerkurve des Steuerteils (7) geführt ist, so dass bei aufeinanderfolgenden Betätigungen des Übertragungshebels (2) dieser abwechselnd in der ersten und der zweiten Schaltstellung gehalten ist.

2. Auslöseeinheit (1) nach Anspruch 1, **dadurch gekennzeichnet, dass** der Schaltzustand der Auslöseeinheit (1) mittels einer Schaltstellungsanzeige ablesbar ist.

3. Auslöseeinheit (1) nach Anspruch 1, **dadurch gekennzeichnet, dass** der Übertragungshebel (2) ein Doppelarmhebel ist, dessen erster Arm (21) von dem Schlagankersystem beaufschlagbar ist und dessen zweiter Arm (22) der Kopplung mit der Koppelvorrichtung (4) dient.

4. Auslöseeinheit (1) nach Anspruch 1, **dadurch gekennzeichnet, dass** an den Übertragungshebel (2) ein Steuerhebel (23) angelenkt ist, dessen freies Ende mittels eines Kuppelelementes in einer Rasthaltungen bildenden Herzkurve (24) des Steuerteils (7) geführt ist.

5. Auslöseeinheit (1) nach Anspruch 3, **dadurch gekennzeichnet, dass** der zweite Arm (22) des Übertragungshebels (2) über einen verschieblich gelagerten Zwischenhebel (8) auf die Koppelvorrichtung (4) wirkt.

6. Auslöseeinheit (1) nach Anspruch 1, **dadurch gekennzeichnet, dass** die Koppelvorrichtung (4) einen drehbar gelagerten Kuppelhebel umfasst.

7. Auslöseeinheit (1) nach Anspruch 1, **dadurch gekennzeichnet, dass** die Auslöseeinheit (1) ein Isolierstoffgehäuse (9) umfasst mit einer Breitseite, mit der es an die Breitseite eines Installationsschaltgerätes angereiht werden kann.

8. Auslöseeinheit (1) nach Anspruch 7, **dadurch gekennzeichnet, dass** die Außenkontur des Isolierstoffgehäuses (9) der Außenkontur des Installationsschaltgerätes entspricht.

9. Auslöseeinheit (1) nach Anspruch 7, **dadurch gekennzeichnet, dass** der Signalstrompfad und das Schlagankersystem (5) der Auslöseeinheit aufgebaut sind wie der Hauptstrompfad und das Schlagankersystem des Installationsschaltgerätes.

10. Auslöseeinheit (1) nach Anspruch 7, **dadurch gekennzeichnet, dass** die Koppelvorrichtung (4) die Breitseite des Isolierstoffgehäuses (9) an einer seitlichen Öffnung durchgreift.

11. Auslöseeinheit (1) nach Anspruch 7, **dadurch gekennzeichnet, dass** das Schlagankersystem (5) eine Spule mit Kern und einem beweglichen Anker umfasst, der mit einem Stößel gekoppelt ist, wobei bei Stromfluß im Signalstrompfad der Anker den Stößel gegen den Übertragungshebel (2) schlägt.

12. Installationsschaltgerät, insbesondere Leitungsschutzschalter, mit einer daran angereihten Auslöseeinheit (1), wobei die Auslöseeinheit eine Koppelvorrichtung (4) hat, die eine Einschalt- und eine Auslösestellung einnehmen kann und die mit der Auslösevorrichtung des Installationsschaltgerätes gekoppelt ist, wobei **dadurch gekennzeichnet**,
- die Auslöseeinheit (1) einen Signalstrompfad umfasst, der ein Schlagankersystem (5) enthält,
- sowie eine Übertragungsbaugruppe (6), die einen Übertragungshebel (2) und ein Steuerteil (7) enthält,
- wobei der Übertragungshebel (2) eine erste und eine zweite Schaltstellung einnehmen kann und mit der Koppelvorrichtung so zusammenwirkt, dass in der zweiten Schaltstellung des Übertragungshebels die Koppelvorrichtung (4) in ihrer Auslösestellung gehalten ist, und wobei
- das Schlagankersystem (5) den Übertragungshebel (2) bei Stromfluss im Signalstrompfad betätigt und bei Unterbrechung des Stromflusses freigibt , dass der Übertragungshebel (2) in einer Steuerkurve des Steuerteils (7) geführt ist, so dass bei aufeinanderfolgenden Betätigungen des Übertragungshebels (2) dieser abwechselnd in der ersten und der zweiten Schaltstellung gehalten ist.

## Claims

1. Tripping unit (1) to be fitted to an installation switching device, having a coupling apparatus (4) which can assume a connected position and a tripping position and which can be coupled to a tripping apparatus of an installation switching device when it is fitted to the installation switching device, wherein
- the tripping unit (1) comprises a signal current path which contains an impact armature system (5),
- and also a transmission assembly (6) which contains a transmission lever (2) and a control part (7),
- wherein the transmission lever (2) can assume a first switching position and a second switching position and interacts with the coupling apparatus such that the coupling apparatus (4) is held in its tripping position in the second switching position of the transmission lever, and wherein
- the impact armature system (5) operates the transmission lever (2) when current flows in the signal current path and releases said transmission lever when the flow of current is interrupted,
**characterized in that** the transmission lever (2) is guided in a control cam of the control part (7), so that in the event of successive operations of the transmission lever (2) said transmission lever is held alternately in the first switching position and the second switching position.

2. Tripping unit (1) according to Claim 1, **characterized in that** the switching state of the tripping unit (1) can be read off by means of a switching position indicator.

3. Tripping unit (1) according to Claim 1, **characterized in that** the transmission lever (2) is a double-arm lever, it being possible for the first arm (21) of the said double-arm lever to be acted on by the impact armature system, and the second arm (22) of the said double-arm lever serving for coupling to the coupling apparatus (4).

4. Tripping unit (1) according to Claim 1, **characterized in that** a control lever (23) is connected in an articulated manner to the transmission lever (2), the free end of the said control lever being guided by means of a coupling element in a heart-shaped cam (24), which forms latching holders, of the control part (7).

5. Tripping unit (1) according to Claim 3, **characterized in that** the second arm (22) of the transmission lever (2) acts on the coupling apparatus (4) by means of a displaceably mounted intermediate lever (8).

6. Tripping unit (1) according to Claim 1, **characterized in that** the coupling apparatus (4) comprises a rotatably mounted coupling lever.

7. Tripping unit (1) according to Claim 1, **characterized in that** the tripping unit (1) comprises an insulating material housing (9) with a broad side with which it can be lined up with the broad side of an installation switching device.

8. Tripping unit (1) according to Claim 7, **characterized in that** the outer contour of the insulating material housing (9) corresponds to the outer contour of the installation switching device.

9. Tripping unit (1) according to Claim 7, **characterized in that** the signal current path and the impact armature system (5) of the tripping unit are constructed in the same way as the main current path and the impact armature system of the installation switching device.

10. Tripping unit (1) according to Claim 7, **characterized in that** the coupling apparatus (4) passes through the broad side of the insulating material housing (9) at a lateral opening.

11. Tripping unit (1) according to Claim 7, **characterized in that** the impact armature system (5) comprises a coil with a core and a moving armature which is coupled to a tappet, wherein the armature hits the tappet against the transmission lever (2) when current flows in the signal current path.

12. Installation switching device, in particular circuit breaker, having a tripping unit (1) which is lined up with it, wherein the tripping unit has a coupling apparatus (4) which can assume a connected position and a tripping position and which is coupled to the tripping apparatus of the installation switching device, wherein
- the tripping unit (1) comprises a signal current path which contains an impact armature system (5),
- and also a transmission assembly (6) which contains a transmission lever (2) and a control part (7),
- wherein the transmission lever (2) can assume a first switching position and a second switching position and interacts with the coupling apparatus such that the coupling apparatus (4) is held in its tripping position in the second switching position of the transmission lever, and wherein
- the impact armature system (5) operates the transmission lever (2) when current flows in the signal current path and releases said transmission lever when the flow of current is interrupted,
**characterized in that** the transmission lever (2) is guided in a control cam of the control part (7), so that in the event of successive operations of the transmission lever (2) said transmission lever is held alternately in the first switching position and the second switching position.

## Revendications

1. Unité de déclenchement (1) pour le montage sur un appareil commutateur d'installation, comprenant un dispositif d'accouplement (4) qui peut adopter une position d'enclenchement et une position de déclenchement et qui, lors du montage sur un appareil commutateur d'installation, peut être accouplé à un dispositif de déclenchement de l'appareil commutateur d'installation,
- l'unité de déclenchement (1) comprenant un chemin de courant de signal qui contient un système d'induit à choc (5),
- ainsi qu'un module de transfert (6), qui comprend un levier de transfert (2) et une partie de commande (7),
- le levier de transfert (2) pouvant adopter une première et une deuxième position de commutation et coopérant avec le dispositif d'accouplement de telle sorte que dans la deuxième position de commutation du levier de transfert, le dispositif d'accouplement (4) soit maintenu dans sa position de déclenchement, et
- le système d'induit à choc (5) actionnant le levier de transfert (2) lorsqu'un courant passe dans le chemin de courant de signal et le libérant en cas d'interruption du passage du courant,
**caractérisée en ce que** le levier de transfert (2) est guidé dans une came de commande de la partie de commande (7), de telle sorte que lors d'actionnements successifs du levier de transfert (2), celui-ci soit maintenu en alternance dans la première et dans la deuxième position de commutation.

2. Unité de déclenchement (1) selon la revendication 1, **caractérisée en ce que** l'état de commutation de l'unité de déclenchement (1) peut être lu au moyen d'un affichage de la position de commutation.

3. Unité de déclenchement (1) selon la revendication 1, **caractérisée en ce que** le levier de transfert (2) est un levier à double bras dont le premier bras (21) peut être sollicité par le système d'induit à choc et dont le deuxième bras (22) sert à l'accouplement au dispositif d'accouplement (4).

4. Unité de déclenchement (1) selon la revendication 1, **caractérisée en ce qu'**un levier de commande (23) est articulé au levier de transfert (2), dont l'extrémité libre est guidée au moyen d'un élément de couplage dans une came en forme de coeur (24) formant des retenues par encliquetage de la partie de commande (7).

5. Unité de déclenchement (1) selon la revendication 3, **caractérisée en ce que** le deuxième bras (22) du levier de transfert (2) agit sur le dispositif d'accouplement (4) par le biais d'un levier intermédiaire (8) monté de manière déplaçable.

6. Unité de déclenchement (1) selon la revendication 1, **caractérisée en ce que** le dispositif d'accouplement (4) comprend un levier de couplage monté à rotation.

7. Unité de déclenchement (1) selon la revendication 1, **caractérisée en ce que** l'unité de déclenchement (1) comprend un boîtier en matériau isolant (9) avec un côté large, avec lequel il peut être raccordé au côté large d'un appareil commutateur d'installation.

8. Unité de déclenchement (1) selon la revendication 7, **caractérisée en ce que** le contour extérieur du boîtier en matériau isolant (9) correspond au contour extérieur de l'appareil commutateur d'installation.

9. Unité de déclenchement (1) selon la revendication 7, **caractérisée en ce que** le chemin de courant de signal et le système d'induit à choc (5) de l'unité de déclenchement sont construits comme le chemin de courant principal et le système d'induit à choc de l'appareil commutateur d'installation.

10. Unité de déclenchement (1) selon la revendication 7, **caractérisée en ce que** le dispositif d'accouplement (4) s'engage à travers le côté large du boîtier en matériau isolant (9) au niveau d'une ouverture latérale.

11. Unité de déclenchement (1) selon la revendication 7, **caractérisée en ce que** le système d'induit à choc (5) comprend une bobine avec un noyau et un induit déplaçable qui est accouplé à un poussoir, l'induit percutant le poussoir contre le levier de transfert (2) lorsque du courant passe dans le chemin de courant de signal.

12. Appareil commutateur d'installation, en particulier disjoncteur de puissance, comprenant une unité de déclenchement (1) raccordée à celui-ci, l'unité de déclenchement présentant un dispositif d'accouplement (4) qui peut adopter une position d'enclenchement et une position de déclenchement et qui est accouplé à un dispositif de déclenchement de l'appareil commutateur d'installation,
- l'unité de déclenchement (1) comprenant un chemin de courant de signal qui contient un système d'induit à choc (5),
- ainsi qu'un module de transfert (6), qui comprend un levier de transfert (2) et une partie de commande (7),
- le levier de transfert (2) pouvant adopter une première et une deuxième position de commutation et coopérant avec le dispositif d'accouplement de telle sorte que dans la deuxième position de commutation du levier de transfert, le dispositif d'accouplement (4) soit maintenu dans sa position de déclenchement, et
- le système d'induit à choc (5) actionnant le levier de transfert (2) lorsqu'un courant passe dans le chemin de courant de signal et le libérant en cas d'interruption du passage du courant,
**caractérisé en ce que** le levier de transfert (2) est guidé dans une came de commande de la partie de commande (7), de telle sorte que lors d'actionnements successifs du levier de transfert (2), celui-ci soit maintenu en alternance dans la première et dans la deuxième position de commutation.
